# EUROPÄISCHE PATENTSCHRIFT

(11) **EP 1 175 586 B1**
(45) Veröffentlichungstag und Bekanntmachung des Hinweises auf die Patenterteilung: **14.06.2006**
(21) Anmeldenummer: 00929372.1
(22) Anmeldetag: 17.04.2000
(51) Int. Cl.: F25D 29/00, F25D 27/00

(54) **KÜHLGERÄT**
REFRIGERATOR
REFRIGERATEUR

(30) Priorität: 23.04.1999 DE 29907267 U
(43) Veröffentlichungstag der Anmeldung: 30.01.2002
(73) Patentinhaber: BSH Bosch und Siemens Hausgeräte GmbH, 81739 München (DE)
(72) Erfinder: STRAUSS, Georg, D-89537 Giengen (DE)
(86) Internationale Anmeldenummer: PCT/EP2000/003479
(87) Internationale Veröffentlichungsnummer: WO 2000/065289

(56) Entgegenhaltungen:
- EP-A- 0 509 476
- EP-A- 0 959 311
- EP-A- 0 995 957
- DE-A- 2 557 794
- DE-U- 29 707 866
- US-A- 2 780 441

## Beschreibung

Die Erfindung betrifft ein Kühlgerät mit einem Verdichter und wenigstens zwei in Reihenschaltung angeordnete, eine unterschiedliche Kälteleistung aufweisende Verdampfer zur Kühlung von eine unterschiedliche Temperatur aufweisenden Kältefächern, von denen das Fach höherer Temperatur wenigstens eine auch als Heizeinrichtung dienende Beleuchtungseinrichtung aufweist, wobei wenigstens ein Temperaturfühler zur Erfassung der Fachtemperatur im Kühlfach tieferer Temperatur vorgesehen ist, welche an eine elektronische Auswerteeinheit übertragen wird.

Kühlgeräte der eingangs genannten Art, mit einem Normalkühlfach und einem Dreisteme-bzw. Viersternegefrierfach sind mit einer Einkreis- Kältemaschine ausgestattet, deren Kältemittelverdichter entweder durch einen im Kühlfach angeordneten sog. Konstant-Ein-Regler, oder durch eine elektronische Regeleinrichtung gesteuert ist. In beiden Fällen wird der Verdichter beim Erreichen einer an der Regeleinrichtung eingestellten, am Kühlfachverdampfer anhand eines Temperaturfühlers abgegriffenen Temperatur abgeschaltet und nach Erreichen einer das Abtauen des Kühlfachverdampfers sicherstellenden oberen Temperaturgrenze wieder in Betrieb genommen. Bei einer derartigen Temperaturregelung hängt die im Gefrierfach herrschende Temperatur sowohl von der an der Regeleinrichtung eingestellten Soll-Temperatur im Kühlfach als auch vom Wärmeeinfall in dieses Fach ab. Bei tieferen Umgebungstemperaturen des Kühlgerätes besteht deshalb aufgrund des geringen Wärmeeinfalls in das Kühlfach die Gefahr, daß die Temperatur im Gefrierfach unzulässig hohe Werte einnimmt. Aus diesem Grund ist man bei derartigen Kühlgeräten dazu übergegangen, im Kühlfach eine Heizeinrichtung vorzusehen, mit Hilfe derer bei tiefen Umgebungstemperaturen die Temperatur im Kühlfach erhöht wird und somit durch die häufigeren Verdichterlaufzeiten die bestimmungsgemäße Temperatur im Gefrierfach aufrechterhalten bleibt. Neben gesonderten Heizeinrichtungen in Form von Widerstandsheizungen kamen im der Vergangenheit zum Zwecke der Erhöhung der Fachtemperatur im Kühlfach auch die darin vorgesehene Beleuchtungseinrichtung zur Anwendung.

Eine als Heizeinrichtung dienende Beleuchtungseinrichtung zum Einsatz in einem Kühlgerät mit einem Normalkühlfach und einem Dreisterne-Gefrierfach ist aus dem DE GM 29 707 866 bekannt. Zur Ansteuerung der als Heizeinrichtung dienenden Beleuchtungseinrichtung ist hierbei eine Ansteuerschaltung vorgeschlagen, welche zwar das Betreiben der Beleuchtungseinrichtung als Heizung in hohem Maße gewährleistet, jedoch ist der Schaltungsaufwand für die Ansteuerung der Beleuchtungseinrichtung kostenungünstig, wobei insbesondere der bei dieser Ansteuerschaltung zur Anwendung kommende Kondensator kostenmäßig zu Buche schlägt.

Der Erfindung liegt die Aufgabe zugrunde, bei einem Kühlgerät gemäß dem Oberbegriff der Ansprüche 1 und 3 eine Ansteuerschaltung zum Betreiben der Beleuchtungseinrichtung als Heizeinrichtung vorzuschlagen, bei welcher mit Hilfe einfacher Maßnahmen der Schaltungsaufbau vereinfacht und der Schaltungsaufwand reduziert ist.

Diese Aufgabe wird durch dei Merkmale des jeweiligen kennzeichnenden Teils der Ansprüche 1 und 3 gelöst.

Durch die erfindungsgemäß vorgeschlagene getaktete Ansteuerung der Beleuchtungseinrichtung entfällt der aus dem Stand der Technik als Vorwiderstand zur Ansteuerung der Beleuchtungseinrichtung für Heizzwecke notwendige Kondensator, wodurch die Ansteuerung der Beleuchtungseinrichtung besonders kostengünstig bereitstellbar ist. Darüber hinaus kann der Türschalter, über welchen beim Betätigen der Kühlgerätetür die Beleuchtungseinrichtung in Betrieb genommen oder ausgeschalten wird, als einfacher Türschalter ohne Wechselkontaktfunktion zur Auswertung der Türstellung ausgebildet sein, da aufgrund der elektronischen Auswerteschaltung die Möglichkeit besteht, die Stellung der Tür innerhalb des Zeitraumes zu ermitteln, innerhalb welchem von dem Ansteuermittel für die Beleuchtungseinrichtung keinerlei Ansteuersignale ausgehen. Durch die Vereinfachung des Türschalters in Verbindung mit der nach dem Wegfall des Kondensators erzielten Kostenerspamis ist eine nicht unerhebliche Kostensenkung pro Kühlgerät erzielt, welche bei den in hohen Stückzahlen produzierten Kühlgeräten mit einem Normalkühlfach und einem Dreisterne- bzw. Viersternegefrierfach in hohem Maß zu Buche schlägt.

Mit einem besonders günstigen Wirkungsgrad ausgestattet sind die Mittel, wenn nach einer bevorzugten Ausführungsform des Gegenstandes der Erfindung vorgesehen ist, daß die Mittel als Thyristor ausgebildet sind. Zur Erzeugung von Ansteuersignalen mit unterschiedlicher Polarität sind zwei Thyristoren in Antiparallelschaltung vorzusehen.

Besonders einfach aufgebaut werden kann die Ansteuerschaltung zum Betreiben der Beleuchtungseinrichtung als Heizeinrichtung, wenn nach einer alternativen Ausführungsform des Gegenstandes der Erfindung vorgesehen ist, daß die Mittel als Triac ausgebildet sind.

Gemäß einer nächsten bevorzugten Ausführungsform des Gegenstandes der Erfindung ist vorgesehen, daß die Ansteuersignale durch positive und/oder negative Halbwellen eines Wechselspannungssignals gebildet sind.

Hierbei werden unter Ausnutzung der Spannungsversorgung des Kältegerätes auf kostengünstige Art und Weise die Ansteuersignale für die als Heizeinrichtung dienende Beleuchtungseinrichtung bereitgestellt.

Besonders günstig ist die Ansteuerung der Beleuchtungseinrichtung, wenn nach der letzten bevorzugten Ausführungsform des Gegenstandes der Erfindung vorgesehen ist, daß die Auswerteeinheit über wenigstens einen Sensor den Schließ- oder Offenzustand einer Tür des Kühlgerätes auswertet und in Abhängigkeit des Zustandes der Tür die Beleuchtungsmittel im Schließzustand mit einer vorbestimmten Anzahl von Ansteuersignalen gleicher und/oder unterschiedlicher Polarität beaufschlägt oder die Beleuchtungsmittel im Offenzustand mit einer zumindest annähernd der Offenzeit entsprechenden Ansteuersignalen gleicher und/oder unterschiedlicher Polarität beaufschlägt.

Die Erfindung ist in der nachfolgenden Beschreibung anhand eines in der beigefügten Zeichnung vereinfacht dargestellten Ausführungsbeispieles erläutert.

Es zeigen:
- Fig. 1: einen mit einem Dreisternegefrierfach ausgestatteten Tiefkühlschrank mit einer als Reglerleuchtenkombination ausgebildeten Beleuchtungseinrichtung, in raumbildlicher Ansicht von vorne.
- Fig. 2: die Beleuchtungseinrichtung in einem zu ihrem Betrieb als Kühlschrankbeleuchtung und als Heizeinrichtung geeigneten Stromlaufplan und
- Fig.3: den zeitlichen Verlauf von zur Ansteuerung der Beleuchtungseinrichtung als Heizeinrichtung dienenden Ansteuersignalen.

Gemäß Figur 1 ist ein Haushalts-Tischkühlschrank 10 mit einer im geöffneten Zustand dargestellten Tür 11 gezeigt, welche zum Verschließen einer Zugangsöffnung in einem wärmeisolierenden Gehäuse 12 zur Aufnahme von Kühlgut dient. Das wärmeisolierende Gehäuse 12 ist in seinem deckennahen Abschnitt mit einem Dreisterne-Gefrierfach 13 ausgestattet, welches mit einer um eine vertikale Achse verschwenkbaren Gefrierfachtür 14 verschließbar ist. Unterhalb dem Gefrierfach 13 wärmeisolierend davon getrennt ist ein Normalkühlfach 15 vorgesehen, welches mit mehreren, an seinen Seitenwänden 16 gehaltertern Etageren 17 ausgestattet ist. Das Normalkühlfach 15 und das Gefrierfach 13 sind je von einem nicht gezeigten Verdampfer gekühlt. Die Verdampfer sind im Kältemittelkreislauf hintereinander in Reihenschaltung angeordnet und von einem einzigen Kältemittelverdichter mit Kältemittel beaufschlagt. Zur Regelung der Temperatur im Normalkühlfach 15 und im Gefrierfach 13 ist an der türanschlagseitigen Seitenwand 16 des Normalkühlfachs 15 eine in einem Reglergehäuse 18 angeordnete, in Figur 2 symbolisch dargestellte, elektronische Auswerteeinheit 19 vorgesehen, zu welcher benachbart ebenso im Reglergehäuse 18 eine im vorliegenden Ausführungsbeispiel als Glühlampe ausgebildete Beleuchtungseinrichtung 20 angeordnet ist.

Wie insbesondere aus Figur 2 ersichtlich ist, liegt die Beleuchtungseinrichtung 20 in einem Stromkreis 21, welcher von einer an den Eingangspolen 22 des Stromkreises 21 anliegenden 230 V Wechselspannung gespeist ist. In Reihenschaltung zur Beleuchtungseinrichtung 20 ist ein durch die Tür 11 betätigbarer Türschalter 23 vorgesehen, welcher bei geöffneter Tür 11 geschlossen ist (Stellung II), wodurch die Beleuchtungseinrichtung 20 in den Stromkreis 21 geschaltet ist. In Parallelschaltung zum Türschalter 23 ist im vorliegenden Ausführungsbeispiel ein als Ansteuermittel dienender Triac 24 vorgesehen, dessen Gateanschluß von einer elektronischen Auswerteinheit 18 angesteuert ist, welche in Abhängigkeit der im Normalkühlfach 15 herrschenden, von einem nicht dargestellten Temperaturfühler erfaßten Fachtemperatur den Triac 24 über dessen Gateanschluß ansteuert. Durch den Triac 24, weichem zu seinem Schutz im Störungsfall ein ohmscher Widerstand 25 in Reihenschaltung zugeordnet ist, ist die Spannungsversorgung für die Beleuchtungseinrichtung 19 für den Fall erzeugt, daß diese bei geschlossener Tür 11 und somit im an sich durch den Türschalter 23 ausgeschalteten Zustand als Heizeinrichtung betrieben wird, um bei ungünstigen Umgebungsbedingungen des Kühlgerätes, nämlich bei tiefen Temperaturen, die bestimmungsgemäße Fachtemperatur des Gefrierfaches 13 durch die hierbei zur Anwendung kommende indirekte Temperaturregelung für dieses Fach aufrechtzuerhalten.

Durch den Triac 24 erfolgt eine getaktete Ansteuerung der Beleuchtungseinrichtung 20, wobei im vorliegenden Ausführungsbeispiel, wie Figur 3 zeigt, positive Halbwellen 27 der als Spannungsversorgung für den Stromkreis 21 dienenden Wechselspannung zur Anwendung kommen. In Abhängigkeit der von der Beleuchtungseinrichtung 20 zu erzeugenden Heizleistung sind die positiven Halbwellen 27 entsprechend der verlangten Heizleistung in einem zeitlichen Abstand t voneinander beabstandet. Zur Vermeidung eines für die Beleuchtungseinrichtung 20 während ihres Betriebes als Heizeinrichtung ungünstigen Gleichstromanteils hat sich eine Kombination von positiven und negativen Halbwellen als besonders günstig erwiesen.

## Patentansprüche

1. Kühlgerät mit einem Verdichter und wenigstens zwei in Reihenschaltung angeordnete; eine unterschiedliche Kälteleistung aufweisende Verdampfer zur Kühlung von eine unterschiedliche Temperatur aufweisenden Kältefächern (13, 15), von denen das Fach (15) höherer Temperatur wenigstens eine auch als Heizeinrichtung dienende Beleuchtungseinrichtung (20) aufweist, wobei wenigstens ein Temperaturfühler zur Erfassung der Fachtemperatur des Kältefaches (13) tieferer Temperatur vorgesehen ist, welche an eine elektronische Auswerteeinheit (19) übertragen wird, **dadurch gekennzeichnet, daß** Mittel vorgesehen sind, welche, gesteuert von der Auswerteeinheit (19), in Abhängigkeit der Fachtemperatur des Kältefachs (13) mit tieferer Temperatur die Beleuchtungseinrichtung (20) mit einer vorbestimmten, der erforderlichen Abgabeleistung der Heizeinrichtung zumindest annähernd entsprechenden Anzahl von Ansteuersignalen gleicher und/oder unterschiedlicher Polarität beaufschlagen.

2. Kühlgerät nach Anspruch 1, **dadurch gekennzeichnet, daß** ein Temperaturfühler zur Erfassung der Geräteumgebungstemperatur vorgesehen ist, welche an die elektronische Auswerteeinheit (19) übertragen wird, und die Mittel auch in Abhängigkeit der Geräteumgebungstemperatur die Beleuchtungseinrichtung (20) mit der vorbestimmten, der erforderlichen Abgabeleistung der Heizeinrichtung zumindest annähernd entsprechenden Anzahl von Ansteuersignalen gleicher und/oder unterschiedlicher Polarität beaufschlagen.

3. Kühlgerät, aufweisend ein Gehäuse (12), in dem ein Kältefach (13) tieferer Temperatur und ein Kältefach (15) höherer Temperatur, das eine auch als Heizeinrichtung dienende Beleuchtungseinrichtung (20) aufweist, angeordnet sind, einen Verdichter, wenigstens zwei in Reihenschaltung angeordnete, eine unterschiedliche Kälteleistung aufweisende Verdampfer zur Kühlung der beiden Kältefächern (13, 15), eine Tür (11) zum Verschließen des Gehäuses (12), einen durch die Tür (11) betätigbaren Türschalter (23), durch den die Beleuchtungseinrichtung (20) bei geöffneter Tür (11) in Betrieb und bei geschlossener Tür (11) ausgeschaltet wird, und wenigstens einen Temperaturfühler zur Erfassung der Fachtemperatur des Kältefaches (13) tieferer Temperatur und/oder zur Erfassung der Geräteumgebungstemperatur vorgesehen ist, welche an eine elektronische Auswerteeinheit (19) übertragen wird, **dadurch gekennzeichnet, daß** zum Türschalter (23) parallel geschaltete Mittel vorgesehen sind, welche, gesteuert von der Auswerteeinheit (19), in Abhängigkeit der Fachtemperatur des Kältefachs (13) mit tieferer Temperatur und/oder der Geräteumgebungstemperatur die Beleuchtungseinrichtung (20) mit einer vorbestimmten, der erforderlichen Abgabeleistung der Heizeinrichtung zumindest annähernd entsprechenden Anzahl von Ansteuersignalen gleicher und/oder unterschiedlicher Polarität beaufschlagen.

4. Kühlgerät nach einem der Ansprüche 1 bis 3, **dadurch gekennzeichnet, daß** die Mittel als Thyristor ausgebildet sind.

5. Kühlgerät nach einem der Ansprüche 1 bis 3, **dadurch gekennzeichnet, daß** die Mittel als Triac (24) ausgebildet sind.

6. Kühlgerät nach einem der Ansprüche 1 bis 5, **dadurch gekennzeichnet, daß** die von den Mitteln abgegebenen Ansteuersignale durch positive und/oder negative Halbwellen (27) eines Wechselspannungssignals gebildet sind.

7. Kühlgerät nach Anspruch 1 oder 2, **dadurch gekennzeichnet, daß** die Auswerteeinheit (19) über wenigstens einen Sensor den Schließ- oder Offenzustand einer Tür (11) des Kühlgerätes auswertet und in Abhängigkeit des Zustandes der Tür (11) die Beleuchtungseinrichtung (20) im Schließzustand mit einer vorbestimmten Anzahl von Ansteuersignalen gleicher und/oder unterschiedlicher Polarität beaufschlägt oder die Beleuchtungseinrichtung (20) im Offenzustand mit einer zumindest annähernd der Offenzeit entsprechenden Anzahl von Ansteuersignalen gleicher und/oder unterschiedlicher Polarität beaufschlägt.

## Claims

1. Cooling appliance with a compressor and at least two evaporators, which are arranged in series connection and have a different coldness output, for cooling refrigerating compartments (13, 15), which have a different temperature and of which the compartment (15) of higher temperature has at least one lighting equipment (20) also serving as heating equipment, wherein at least one temperature sensor for detection of the compartment temperature of the refrigerating compartment (13) of lower temperature is provided, which compartment temperature is transmitted to an electronic evaluating unit (19), **characterised in that** means are provided which, controlled by the evaluating unit (21), act on the lighting equipment (20) by a predetermined number, which at least approximately corresponds with the required output power of the heating equipment, of control signals of the same and/or different polarities depending on the compartment temperature of the refrigerating compartment (13) with lower temperature.

2. Cooling appliance according to claim 1, **characterised in that** a temperature sensor for detecting the appliance ambient temperature is provided, which ambient temperature is transmitted to the electronic evaluating unit (19), and the means act on the lighting equipment (20) by the predetermined number, which at least approximately corresponds with the required output power of the heating equipment, of drive control signals of the same and/or different polarity also in dependence on the appliance ambient temperature.

3. Cooling appliance, comprising a housing (12), in which a refrigerating compartment (13) of lower temperature and a refrigerating compartment (15) of higher temperature, which has a lighting equipment (20) also serving as heating equipment, are arranged, a compressor, at least two evaporators, which are arranged in series connection and have a different coldness output, for cooling the two refrigerating compartments (13, 15), a door (11) for closing the housing (12), a door switch (23), which is actuable by the door (11) and by which the lighting equipment (20) is in operation when the door (11) is open and is switched off when the door (11) is closed, and at least one temperature sensor for detecting the compartment temperature of the refrigerating compartment (13) of lower temperature and/or for detecting the appliance ambient temperature is provided, which temperature or temperatures is or are transmitted to an electronic evaluating unit (19), **characterised in that** connected in parallel with the door switch (23) are means which, controlled by the evaluating unit (21), act on the lighting equipment (20) with a predetermined number, which at least approximately corresponds with the required output power of the heating equipment, of drive control signals of the same and/or different polarity depending on the compartment temperature of the refrigerating compartment (13) with lower temperature and/or the appliance ambient temperature.

4. Cooling appliance according to one of claims 1 to 3, **characterised in that** the means are constructed as a thyristor.

5. Cooling appliance according to one of claims 1 to 3, **characterised in that** the means are constructed as a triac (24).

6. Cooling appliance according to one of claims 1 to 5, **characterised in that** the drive control signals delivered by the means are formed by positive and/or negative half waves (27) of an alternating voltage signal.

7. Cooling appliance according to claim 1 or 2, **characterised in that** the evaluating unit (19) evaluates the closed or open state of a door (11) of the cooling appliance by way of at least one sensor and depending on the state of the door (11) acts on the lighting equipment (20) in the closed state by a predetermined number of drive control signals of the same and/or different polarity or acts on the lighting equipment (20) in the open state by a number, which at least approximately corresponds with the open time, of drive control signals of the same and/or different polarity.

## Revendications

1. Réfrigérateur équipé d'un condenseur et d'au moins deux évaporateurs agencés en série et qui présentent différentes capacités de refroidissement, pour refroidir des compartiments froids (13, 15) à diverses températures, le compartiment (15) à plus haute température présentant au moins un dispositif d'éclairage (20) qui sert également de dispositif de chauffage, au moins un détecteur de température étant prévu pour détecter la température du compartiment de réfrigération (13) à plus basse température, et la transmettre à une unité électronique d'évaluation (19), **caractérisé en ce que** des moyens commandés par l'unité d'évaluation (21) sont prévus et, en fonction de la température du compartiment de réfrigération (13) à plus basse température, appliquent sur le dispositif d'éclairage (20) un nombre prédéterminé de signaux de commande de même polarité et/ou de polarités différentes qui correspond de manière au moins approchée à la capacité nécessaire du dispositif de chauffage.

2. Réfrigérateur selon la revendication 1, **caractérisé en ce qu'**un détecteur de température est prévu pour détecter la température de l'environnement de l'appareil, la transmettre à l'unité électronique d'évaluation (19) tandis qu'en fonction de la température de l'environnement de l'appareil, les moyens appliquent sur le dispositif d'éclairage (20) un nombre prédéterminé de signaux de commande de même polarité et/ou de polarités différentes qui correspond de manière au moins approchée à la capacité nécessaire du dispositif de chauffage.

3. Réfrigérateur qui présente un caisson (12) dans lequel sont agencés un compartiment froid (13) à plus basse température et un compartiment froid (15) à plus haute température muni d'un dispositif d'éclairage (20) qui sert également de dispositif de chauffage, qui présente un condenseur, au moins deux évaporateurs couplés en série et de capacités de réfrigération différentes pour refroidir les deux compartiments froids (13, 15), une porte (11) qui ferme le caisson (12), un interrupteur de porte (23) qui peut être actionné par l'intermédiaire de la porte (11) et au moyen duquel le dispositif d'éclairage (20) est branché lorsqu'on ouvre la porte (11) et débranché lorsqu'on ferme la porte (11), et au moins un détecteur de température qui détecte la température du compartiment froid (13) à plus basse température et/ou la température de l'environnement de l'appareil, ces températures étant transmises à une unité électronique d'évaluation (19), **caractérisé en ce que** sont prévus des moyens raccordés en parallèle à l'interrupteur de porte (23), commandés par l'unité d'évaluation (21) et qui, en fonction de la température du compartiment de réfrigération de température inférieure (13), appliquent sur le dispositif d'éclairage (20) un nombre prédéterminé de signaux de commande de même polarité et/ou de polarités différentes qui correspond de manière au moins approchée à la capacité nécessaire du dispositif de chauffage.

4. Réfrigérateur selon l'une des revendications 1 à 3, **caractérisé en ce que** les moyens sont configurés comme thyristors.

5. Réfrigérateur selon l'une des revendications 1 à 3, **caractérisé en ce que** les moyens sont configurés comme triac (24).

6. Réfrigérateur selon l'une des revendications 1 à 5, **caractérisé en ce que** les signaux de commande délivrés par les moyens sont formés de demi-ondes (27) positives et/ou négatives d'un signal à tension alternative.

7. Réfrigérateur selon la revendication 1 ou 2, **caractérisé en ce que** l'unité d'évaluation (19) évalue la position d'ouverture ou de fermeture d'une porte (11) du réfrigérateur au moyen d'au moins un détecteur et, en fonction de la position de la porte (11), applique sur le dispositif d'éclairage (20) un nombre prédéterminé de signaux de commande de même polarité et/ou de polarités différentes lorsque la porte est fermée ou, lorsque la porte est ouverte, applique sur le dispositif d'éclairage (20) un nombre de signaux de commande de même polarité et/ou de polarités différentes qui correspond de manière au moins approchante à la durée d'ouverture.
